# EUROPÄISCHE PATENTSCHRIFT

(11) **EP 0 527 699 B1**
(45) Veröffentlichungstag und Bekanntmachung des Hinweises auf die Patenterteilung: **08.03.1995**
(21) Anmeldenummer: 92810520.4
(22) Anmeldetag: 08.07.1992
(51) Int. Cl.: D06F 43/00

(54) **Verfahren und Vorrichtung zur Reinigung und Trocknung von Behandlungsgut, insbesondere Textilien**
Method and device for cleaning and drying objects, in particular textiles
Procédé et dispositif pour nettoyer et sécher des objets, en particulier des textiles

(30) Priorität: 08.08.1991 CH 2346/91
(43) Veröffentlichungstag der Anmeldung: 17.02.1993
(73) Patentinhaber: REWATEC AG REINIGUNGS- UND WASCHTECHNIK, CH-9526 Zuckenriet (CH)
(72) Erfinder: Schaal, Ulrich, W-7750 Konstanz (DE)
(74) Vertreter: Bosshard, Ernst

(56) Entgegenhaltungen:
- FR-A- 321 542

## Beschreibung

Die Erfindung bezieht sich auf ein Verfahren zur Reinigung und Trocknung von Behandlungsgut, insbesondere Textilien mit einem Lösungsmittel in einer Reinigungsmaschine.

Ferner bezieht sich die Erfindung auf eine Reinigungsmaschine für Behandlungsgut, beispielsweise Textilien, zur Durchführung des Verfahrens nach Anspruch 1, mit einer drehbaren, motorisch angetriebenen Trommel zur Aufnahme des Behandlungsgutes. Bei Chemisch-Reinigungsanlagen für Textilien od.dgl. wird bei der sog. Trockenreinigung als Lösungs- und Reinigungsmittel üblicherweise chlorierte Kohlenwasserstoffe verwendet. Solche Lösungsmittel eignen sich gut, sind nicht brennbar und somit auch nicht explosionsgefährlich. Als Nachteil hat sich herausgestellt, dass solche Lösungsmittel im verflüchtigten Zustand die sich in grosser Höhe befindliche Ozonschicht in unerwünschter Weise schwächen oder zerstören bzw. gesundheitsschädigend sind. Es wird deshalb angestrebt von der Verwendung solcher Lösungsmittelart abzusehen oder mindestens ihre Verwendung möglichst einzuschränken. Teilweise sind auch schon behördliche Einschränkungen und Verbote erlassen worden.

Die Umstellung auf andere Lösungsmittel für die wasserlose Kleiderreinigung - also Trockenreinigung - ist indessen schwierig, da vergleichbare Reinigungswirkungen nur unter Verwendung brennbarer und damit explosionsgefährlichen Mitteln erreichbar sind. Konventionelle Trockenreinigungsmaschinen sind hierfür nicht geeignet.

Gemäss der FR-A-321 542 (Barbe) aus dem Jahre 1902 wird als Reinigungsflüssigkeit Benzin oder Petrol verwendet. Das dabei zur Anwendung gelangende Verfahren bietet keinen Explosionsschutz. Im Gegensatz zu den heute am meisten gebräuchlichen, nicht brennbaren und damit auch nicht explosionsfähigen Reinigungsflüssigkeiten auf der Basis chlorierter Kohlenwasserstoffe, ist die Verwendung von Benzin und anderen nicht halogenierten oder isoparaffinischen Kohlenwasserstoffen in bestimmten Sättigungsdampfbereichen explosionsgefährlich. Gas-Luftgemische sind nur in einem bestimmten Sättigungsbereich explosionsfähig. Bei einem zu mageren oder bei einem zu fetten Gemisch findet keine Explosion statt.

Bei Barbe werden die zu reinigenden Kleidungsstücke vorerst in einem Entstaubungsgerät I mit Heissluft behandelt und hernach in das Wasch- und Desinfektionsgerät A gebracht. Nach dem üblichen Reinigungsprozess mit Benzin wird Dampf in die Maschine eingelassen und hernach (puis: S. 1, Zeile 42) in der Maschine Unterdruck erzeugt. Da bei diesem Barbe-Verfahren vorerst aufgeheizt und erst nachher ein Unterdruck erzeugt wird, bildet sich im Innern der Maschine ein sehr explosionsgefährliches Gas- und Luftgemisch. Wenn zu dieser Zeit ein Funke entsteht, indem sich beispielsweise metallische Kleidungsknöpfe oder metallische Kleiderschnallen aneinander oder an der metallischen Trommelwand reiben, genügt dies um eine Explosion mit verheerenden Folgen zu verursachen. Wenn bei Barbe der gewünschte Unterdruck erreicht ist, wird über ein Ventil R Warmluft mit einstellbarer Temperatur vom Heizgerät B der Maschine zugeführt. Das Gemisch wird dann ausserhalb der Maschine in einem Kondensator F kondensiert.

Mit der Erfindung soll die Aufgabe gelöst werden, ein Verfahren und eine Reinigungsmaschine zur Reinigung und Trocknung von Behandlungsgut, insbesondere von Textilien für die Trockenreinigung anzugeben, das zur Verwendung von brennbaren und damit explosionsfähigen Lösungsmitteln geeignet ist.

Das erfindungsgemässe Verfahren mit der diese Aufgabe gelöst wird, ist durch die kennzeichnenden Merkmale des Anspruchs 1 definiert
Das Barbe-Patent erteilt somit dem Fachmann keine Lehre im Innern der Maschine vor der Beheizung einen Unterdruck zu erzeugen.

Bei der vorliegenden Erfindung wird die Lösungsmittelkonzentration nach Beendigung des Reinigungsvorganges als Folge der Erzeugung des Unterdruckes zu fett als dass eine Explosion stattfinden könnte. Diese nicht naheliegende Erkenntnis bewirkt, dass jede Explosionsgefahr ausgeschaltet wird, und anderseits kann der Trocknungsvorgang der Kleidungsstücke stark beschleunigt werden.

Als Folge des Unterdruckes sinkt auch die Siedetemperatur des Lösungsmittels, was mithilft das Rest-Lösungsmittel rasch aus dem Behandlungsgut auszutreiben. Dadurch kann die Zykluszeit pro Charge wesentlich verkürzt werden, was für die Wirtschaftlichkeit der Anlage von Bedeutung ist.

Die erfindungsgemässe Reinigungsmaschine ist dadurch gekennzeichnet, dass das die Trommel umgebende Gehäuse mindestens auf der einen Seite eine bombierte Tür aufweist, in welcher auf der Innenseite ein Ventilator sowie Heiz- und Kühlaggregate eingebaut sind und Mittel vorhanden sind für die Zirkulation des Luftgasgemisches zwischen der perforierten Trommel und den Heiz- und Kühlaggregaten. Durch die Druckabsenkung sinkt der Siedepunkt des Lösungsmittels, sodass man mit einem vergleichsweise geringen Energieaufwand auskommt. Die Druckabsenkung ermöglicht zudem eine rasche Trocknung bei erhöhter Temperatur mit hoher Rückgewinnungsrate ohne dass das Luft-Lösungsmittelgemisch dabei in den Explosionsbereich gelangt.

In der Zeichnung ist ein Ausführungsbeispiel der Erfindung dargestgellt. Es zeigen:
- Fig.1: einen Vertikalschnitt durch eine Reinigungsmaschine
- Fig.2: ein Schema des Wasser- und Lösungsmittel-Kreislaufes
- Fig.3: einen Schnitt durch die Tür-Verriegelungsvorrichtung
Das zu reinigende Behandlungsgut 4, insbesondere Textilien, Leder, Felle, metallische Werkstücke und dgl. wird durch eine Türöffnung 6 einer Trommel 1 in das Trommelinnere eingefüllt. Diese Trommel 1 ist aussen von einem Gehäuse 8, das auf einem Sockel 21 sitzt, umgeben und enthält am einen Ende einen bombierten Boden und am andern Ende eine bombierte um eine Vertikalachse schwenkbare Tür 7. Die Trommel 1 wird durch einen auf der Gehäuseaussenseite liegenden Elekromotor 10 über eine einseitig gelagerte, horizontale Achse 12 mittels eines Antriebsrades 14 in Drehung versetzt. Im Türzentrum ist ein Ventilator 3 angeordnet, der von einem Motor 15 angetrieben wird und der über ein an der offenen Trommelstirnseite angeordnetes Sieb 16 oder eine Perforierung dem Trommelinnern erwärmte Luft zuführt. Diese Luft wird durch ein auf der Türinnenseite befindliches Heizaggregat 2 in Form einer Rohrschlange erwärmt. Auf der dem Heizaggregat 2 diametral gegenüberliegenden untern Seite befindet sich ein Kühlaggregat 5 ebenfalls in Form einer Rohrschlange. Zwischen der Aussenseite des Trommelmantels und der Innenwand des Gehäuses 8 befindet sich ein Ringraum 17. Somit kann das Luft-Lösungsmittel-Gemisch zwischen dem Trommelinnern, dem Ringraum 17 und dem Türraum 19 hinter dem Heiz- und Kühlaggregat 2,5 zirkulieren, wie dies in der Zeichnung durch Pfeile angedeutet ist. Das Lösungsmittel-Kondensat gelangt vom Gehäuseinnern über eine Rohrleitung 18 in einen ausserhalb des Gehäuses 8 befindlichen Behälter 20. Dieser Behälter 20 steht über eine Rohrverbindung 22 mit einer Vakuumpumpe 24 in kommunizierender Verbindung. Die Vakuumpumpe 24 wird ebenfalls gekühlt und anfallendes Kondensat wird im Tank 200 aufgefangen. Die von Lösungsmitteln praktisch freie Luft tritt durch eine Auslassöffnung 26 aus.

Zwischen der Tür 7 und der Stirnseite des Gehäuses 8 befindet sich ein elastischer Dichtungsring 40 gemäss Fig. 3. Zum dichten Anpressen der Tür 7 an die Gehäusestirnseite sind mehrere pneumatisch oder hydraulisch bewegbare Keile 32 am Umfang verteilt angeordnet. Ein mit dem Keil 32 verbundener Hubzylinder 30 ist über ein längliches Zwischenstück mit einer Stütze 48 mittels Schrauben 46 mit dem Gehäuse 8 starr verbunden. Im Innern des Hubzylinders 30 befindet sich ein Kolben 31, der über eine Hubstange 34 mit dem Keil 32 mittels Gewinde 36 befestigt ist. Der Keil 32 wirkt mit seiner Schrägfläche 36 mit einem Anschlag 38 der Tür 7 zusammen. Der Keilwinkel α ist so klein gewählt, dass Selbsthemmung eintritt, d.h. dass sich der Keil nicht von selbst lösen kann, wenn aufgrund einer Störung die Betätigungskraft des Zylinders ausfallen sollte. Der Winkel α beträgt vorzugsweise etwa 7°. Beim Evakuieren der Trommel schieben sich diese Keile automatisch in dem Masse nach, wie die elastische Türdichtung zusammengepresst wird. Dieses Hubaggregat ist doppelwirkend, indem zur Bewegung des Kolbens 31 in der einen Richtung Druckmedium durch eine Einlassleitung 33 und zur Bewegung in der andern Richtung Druckmedium durch eine andere Einlassleitung 35 zugeführt werden kann. Die Steuerung des Druckmediums erfolgt durch eine zentrale, üblicherweise computerisierte Steuereinrichtung.
Aus Fig.2 geht der Wasser- und Lösungsmittel-Kreislauf hervor. Das Kühlwasser gelangt durch einen Wasseranschluss 115 über ein Ventil 109 zum Kühlaggregat 5. Der Abfluss erfolgt über die Wasserabflussleitung 117. Eine weitere Wasserzuleitung 116 findet über ein Ventil 111 zum kombinierten Heiz-Kühlaggregat 2 statt mit Abfluss über die Leitung 107. Zum Heizen dieses Aggregates kann durch einen Dampfanschluss 118 diesem Aggregat 2 Wärme zugeführt werden. Der Abfluss erfolgt über die Leitung 117. Eine weitere Dampfleitung 119 führt über ein Ventil 106 zu einem Dampfraum-Destillator 114. Das Kondensat wird über die Leitung 110 abgeführt.
Das Wasser, welches die Kühlschlange 104 des Tanks 200 durchfliesst wird einem Wasserabschneider 121 und hernach noch einem Kondensator 103 zugeleitet. Der Abfluss erfolgt über die Wasserabflussleitung 117.

Die Reinigungsmaschine ist explosionssicher ausgeführt, sodass selbst im unwahrscheinlichen Fall einer Explosion im Gehäuseinnern keine Beschädigungen entstehen oder ein Austritt explosionsgefährlicher Gase in die Atmosphäre erfolgt.

Der Explosionsdruck ist abhängig vom jeweiligen Ausgangsdruck und beträgt - je nach dem verwendeten explosionsfähigen Stoff - maximal das 6-8 fache des Ausgangsdruckes. Da der Ausgangsdruck im Trommelinnern infolge des erzeugten Unterdruckes abgesenkt ist, würde auch ein Explosionsdruck entsprechend kleiner.

Das Verfahren wird wie folgt durchgeführt: Als Lösungsmittel für die Reinigung des Behandlungsgutes wird eine brennbare und explosionsfähige Kohlenwasserstoff-Flüssigkeit, vorzugsweise ein Isoparafin verwendet, beispielsweise Gemische aliphatischer und naphtenischer Kohlenwasserstoffe im Bereich C11-C12 oder isoparaffinische Kohlenwasserstoffe. Nach dem Einfüllen des Behandlungsgutes 4 in das Innere der Trommel 1 erfolgt eine Dichtigkeitsprobe des Türverschlusses. Hernach wird das Lösungsmittel der Trommel 1 zugegeben. Der Reinigungsvorgang erfolgt unter Drehung der Trommel 1 bei Normaldruck und Normaltemperatur, also bei einer Temperatur wesentlich unterhalb des Flammpunktes des Lösungsmittels. Nach Beendigung der üblichen Reinigungsphase erfolgt der Ablauf des Lösungsmittels und das Schleudern. Das flüssige Lösungsmittel gelangt in das Gefäss 20. Während des letzten Schleuderganges wird mit der Evakuierung der Trommel 1 begonnen, um die obere Explosions-Grenze bei Temperaturen unterhalb des Flammpunktes zu unterschreiten, bzw. um den Ausgangsdruck bei einer hypothetischen Explosion um ein vielfaches zu verringern. Das Heizregister 2 wird nun zugeschaltet.

Wenn der Unterdruck einen Wert von vorzugsweise etwa 230mbar erreicht hat, wird der Ventilator 3 zugeschaltet. Im nun beginnenden Trocknungsprozess wird in der evakuierten Trommel 1 das restliche Luft-Lösungsmittelgemisch umgewälzt und erwärmt. Dabei wird durch den Ventilator 3 das Gemisch in das Innere der perforierten Trommel 1 eingeblasen und gelangt nach dem Durchströmen des Ringkanales 17 hinter die Heiz- und Kühlaggregate in Form eines Kreislaufes wieder zum Ventilator 3. Nachdem ein grosser Teil des Lösungsmittels aus dem Behandlungsgut 4 verdampft ist, wird dieses Kühlaggregat 5 in Funktion gesetzt. Der Rücklauf des Kondensates wird überwacht und wenn praktisch alles Lösungsmittel aus dem Behandlungsgut 4 verdampft ist, wird die Wärmezufuhr unterbrochen und das Heizaggregat 2 durch Zufuhr von Kühlwasser in ein Kühlorgan umfunktioniert. Dadurch kondensieren die restlichen Lösungsmitteldämpfe in kurzer Zeit. Vom Auffangsbehälter 20 gelangt die noch einen Lösungsmittelrest enthaltende Luft in die gekühlte Vakuumpumpe 24, in der eine Lösungsmittel-Restkondensation stattfindet. Die von Lösungsmittel praktisch freie Luft verlässt die Vakuumpumpe 24 durch die Auslassöffnung 26. Danach werden evtl. vorhandene Lösemitteltropfen in einem Demister 201 abgeschieden.

In der evakuierten Trommel kann gefahrlos oberhalb des Flammpunktes getrocknet werden. Zudem senkt der Unterdruck die Siedetemperatur des Lösungsmittels um etwa 50° ab.

Bekanntlich sind brennbare Flüssigkeiten nur in einem bestimmten Gemisch-Bereich explosionsfähig. Unterhalb und oberhalb dieses - je nach Zusammensetzung variablen - Bereiches kann keine Explosion stattfinden. Die nachfolgende Druckabsenkung in der Trommel bewirkt, dass die Siedetemperatur des Lösungsmittels um mindestens 50°C abgesenkt wird und im Trommelinnern eine weitaus höhere Lösungsmittelkonzentration herrscht als bei Normaldruck und somit den Explosions-Grenzwert überschritten wird. Zudem bewirkt dieser Unterdruck, dass im hypothetischen Falle einer Explosion lediglich ein um ein vielfaches geringerer Explosionsdruck entstehen kann als bei Normaldruck. Diesen Druck kann die Anlage aufgrund ihrer Konstruktion aushalten. Dieser Unterdruck begünstigt beim Trocknungsprozess das Verdampfen des Lösungsmittels aus dem Behandlungsgut, da durch die Druckverminderung und die dadurch bewirkte Siedepunkterniedrigung die Sättigungsgrenze wesentlich erhöht wird. Dies hat zur Folge, dass das Lösungsmittel wesentlich gründlicher aus dem Behandlungsgut entfernt wird, als dies bei vergleichbaren Temperaturen bei Normaldruck der Fall wäre. Während der Druckabsenkung ist somit das erwärmte Luft-Lösungsmittelgemisch für eine Explosion zu fett.

Die Anlage ist mit Sensoren versehen, welche Temperatur, Unterdruck und somit indirekt das Entstehen explosionsgefährlicher Gemischkonzentration überwachen.

## Patentansprüche

1. Verfahren zur Reinigung und Trocknung von Behandlungsgut, insbesondere Textilien, mit einem Lösungsmittel in einer Reinigungsmaschine, wobei die Maschine mit dem Behandlungsgut (4) beladen und die Beladetür (7) geschlossen wird, Zugabe eines brennbaren und explosionsfähigen Lösungsmittels bei Normaldruck und Normaltemperatur in das Innere der Maschine, Durchführung des Reinigungsvorganges und anschliessend Auslass des flüssigen Lösungsmittels, Erwärmung und Evakuierung des Maschineninnern zur Verdampfung des Rest-Lösungsmittels aus dem Behandlungsgut, hernach Kühlung und Kondensation des Luft-Lösungsmittelgemisches und nach Beendigung des Trocknungsvorganges Belüftung des Maschineninnern auf Normaldruck und Entladen der Maschine, dadurch gekennzeichnet, dass die Evakuierung des Maschineninnern vor der Erwärmung des Luft-Lösungsmittel-Gemisches in der Maschine erfolgt, bei der Verdampfung des Rest-Lösungsmittels aus dem Behandlungsgut unter Beibehaltung des Unterdruckes ein Lösungsmittelgehalt aufrecht erhalten wird, der für die Explosion zu reichhaltig ist, und hernach in der Kühlperiode das Luft-Lösungsgemisch in der Maschine auf eine Temperatur unterhalb des Flammpunktes abgekühlt wird, bevor das Maschineninnere wieder auf Normaldruck gebracht wird.

2. Verfahren nach Anspruch 1, dadurch gekennzeichnet, dass als Lösungsmittel ein nichthalogenierter Kohlenwasserstoff, insbesondere Gemische naphtenischer und aliphatischer Kohlenwasserstoffe oder isoparaffinische Kohlenwasserstoffe verwendet werden.

3. Verfahren nach Anspruch 1 oder 2, dadurch gekennzeichnet, dass während der Unterdruckphase das Luft-Lösungsmittelgemisch im Innern der Maschine auf eine Temperatur oberhalb des Flammpunktes des Lösungsmittels erhitzt wird.

4. Verfahren nach einem der Ansprüche 1-3, dadurch gekennzeichnet dass in der Unterdruckphase ein Absolutdruck von höchstens 500mbar, vorzugsweise von etwa 230mbar erzeugt wird und dass die Kondensation des Luft-Lösungsmittelgemisches in der Kühlphase mindestens teilweise ausserhalb der Maschine erfolgt.

5. Verfahren nach einem der Ansprüche 1-4, dadurch gekennzeichnet dass vor der Zugabe des Lösungsmittels der Maschine eine Dichtigkeitskontrolle mit Unterdruck durchgeführt wird.

6. Verfahren nach einem der Ansprüche 1-5, dadurch gekennzeichnet dass ein derartiger Unterdruck erzeugt wird, dass der Siedepunkt des Lösungsmittels um mindestens 40°C, vorzugsweise um etwa 50°C abgesenkt wird.

7. Reinigungsmaschine für Behandlungsgut, beispielsweise Textilien, zur Durchführung des Verfahrens nach Anspruch 1, mit einer drehbaren, motorisch angetriebenen Trommel (1) zur Aufnahme des Behandlungsgutes (4) dadurch gekennzeichnet dass das die Trommel (1) umgebende Gehäuse (8) mindestens auf der einen Seite eine bombierte Tür (7) aufweist, in welcher auf der Innenseite ein Ventilator (3) sowie Heiz- und Kühlaggregate (2,5) eingebaut sind und Mittel (16,17,19) vorhanden sind für die Zirkulation des Luftgasgemisches zwischen der perforierten Trommel (1) und den Heiz- und Kühlaggregaten (2,5).

8. Reinigungsmaschine nach Anspruch 7, dadurch gekennzeichnet dass der Ventilator (3) in der Tür (7) mittig angeordnet ist, die einseitig gelagerte, mantelseitig gelochte Trommel (1) eine Beschickungsöffnung enthält, die dem Ventilator (3) gegenüberliegt, zwischen der Aussenseite der Trommel (1) und dem diese umgebenden Gehäuse (8) ein Ringraum (17) vorhanden ist und die Heiz- und Kühlaggregate (2,5) je als Rohrschlange ausgebildet sind, zwischen denen eine mit dem Ringraum (17) kommunizierende Durchflussverbindung (19) zur Rückseite des Ventilators (3) besteht.

9. Reinigungsmaschine nach Anspruch 7 oder 8, dadurch gekennzeichnet dass das Gehäuse (8) explosionssicher ausgeführt ist.

10. Reinigungsmaschine nach einem der Ansprüche 7-9, dadurch gekennzeichnet dass zwischen Gehäuse (8) und Tür (7) ein elastischer Dichtungsring (40) eingelegt ist und die Tür (7) mit mehreren pneumatisch oder hydraulisch betätigbaren Keilen (32) zusammenwirkt, wobei der Keilwinkel (α) so klein gewählt wird, dass Selbsthemmung vorliegt.

## Claims

1. Method for cleaning and drying articles, in particular textiles, with a solvent in a cleaning machine, the machine being loaded with the articles (4) and the loading door (7) being closed, an inflammable and explosive solvent being introduced at normal pressure and normal temperature into the inside of the machine, the cleaning process being carried out and then the liquid solvent being discharged, heating and evacuation of the interior of the machine being carried out for the vaporisation of the residual solvent from the articles, followed by cooling and condensation of the air/solvent mixture and after termination of the drying process ventilation of the inside of the machine at normal pressure and unloading of the machine taking place, characterised in that the evacuation of the interior of the machine takes place before the heating of the air/solvent mixture in the machine, when evaporating the residual solvent from the articles whilst maintaining the reduced pressure, a solvent content is maintained which is excessively rich for an explosion and after this, in the cooling period, the air/solvent mixture in the machine being cooled to a temperature below the ignition point, before the interior of the machine is restored to normal pressure.

2. Method according to Claim 1, characterised in that a non-halogenated hydrocarbon, in particular mixtures of napthenic and aliphatic hydrocarbons or isoparaffinic hydrocarbons are used as the solvent.

3. Method according to Claim 1 or 2, characterised in that during the reduced pressure phase, the air/solvent mixture in the inside of the machine is heated to a temperature above the ignition point of the solvent.

4. Method according to one of Claims 1 to 3, characterised in that in the reduced pressure phase, an absolute pressure of 500 mbars maximum, preferably of approximately 230 mbars is produced and that the condensation of the air/solvent mixture takes place in the cooling phase at least partly outside the machine.

5. Method according to one of Claims 1 to 4, characterised in that before the introduction of the solvent into the machine, a leakage test is carried out at reduced pressure.

6. Method according to one of Claims 1 to 5, characterised in that such a reduced pressure is produced that the boiling point of the solvent is lowered by at least 40°C, preferably by approximately 50°C.

7. Cleaning machine for articles, for example textiles, for carrying out the method according to Claim 1, with a rotary drum (1), driven by a motor, for receiving the articles (4), characterised in that at least on one side, the housing (8) surrounding the drum (1) has a curved door (7), in which a fan (3) as well as heating and cooling units (2, 5) are fitted on the inside and means (16, 17, 19) are provided for the circulation of the air/gas mixture between the perforated drum (1) and the heating and cooling units (2, 5).

8. Cleaning machine according to Claim 7, characterised in that the fan (3) is located in the centre of the door (7), the drum (1) mounted on one side and perforated on its surface contains a feed opening, which is located opposite the fan (3), an annular chamber (17) is present between the outer side of the drum (1) and the housing (8) surrounding the latter and the heating and cooling units (2, 5) are each constructed as coiled pipes, between which there is a throughflow connection (19) to the rear side of the fan (3), which connection communicates with the annular chamber (17).

9. Cleaning machine according to Claim 7 or 8, characterised in that the housing (8) is constructed to be explosion-proof.

10. Cleaning machine according to one of Claims 7 to 9, characterised in that inserted between the housing (8) and the door (7) is a resilient sealing ring (40) and the door (7) cooperates with a plurality of pneumatically or hydraulically actuated wedges (32), the wedge angle (α) being chosen to be so small that automatic locking occurs.

## Revendications

1. Procédé pour nettoyer et sécher du produit à traiter, notamment des textiles, par un solvant dans une machine de nettoyage, la machine étant chargée du produit à traiter (4) et la porte de chargement (7) étant fermée, avec addition d'un solvant combustible et explosif à une pression normale et à une température normale à l'intérieur de la machine, mise en oeuvre de l'opération de nettoyage et ensuite évacuation du solvant liquide, chauffage et mise sous vide de l'intérieur de la machine pour faire évaporer le solvant résiduel du produit à traiter, puis refroidissement et condensation du mélange d'air et de solvant et, après l'opération de séchage, mise de l'intérieur de la machine à la pression normale et décharge de la machine, caractérisé par le fait que le la mise sous vide de l'intérieur de la machine s'effectue avant le chauffage du mélange d'air et de solvant dans la machine, en obtenant, lors de l'évaporation du solvant résiduel du produit à traiter, tout en maintenant la dépression, une teneur en solvant, qui est trop riche pour l'explosion et ensuite, pendant la période de refroidissement, le mélange d'air et de solvant est refroidi dans la machine à une température inférieure au point d'inflammation avant que l'intérieur de la machine ne soit ramené à la pression normale.

2. Procédé suivant la revendication 1, caractérisé en ce qu'on utilise comme solvant de l'hydrogène non halogéné, notamment des mélanges d'hydrocarbures naphténiques et aliphatiques ou des hydrocarbures isoparaffiniques.

3. Procédé suivant la revendication 1 ou 2, caractérisé par le fait que pendant la phase de mise en dépression, le mélange d'air et desolvant est chauffé à l'intérieur de la machine à une température supérieure au point d'inflammation du solvant.

4. Procédé suivant l'une des revendications 1 à 3, caractérisé par le fait que pendant la phase de dépression, une pression absolue égale au maximum à 500 mbar et de préférence égale à environ 230 mbar est produite et que la condensation du mélange de l'air de solvant s'effectue pendant la phase de refroidissement, au moins partiellement à l'extérieur de la machine.

5. Procédé suivant l'une des revendications 1 à 4, caractérisé par le fait qu'avant l'addition du solvant dans la machine, on exécute un contrôle d'étanchéité en dépression.

6. Procédé suivant l'une des revendications 1 à 5, caractérisé par le fait qu'on produit une dépression telle que le point d'ébullition du solvant est abaissé d'au moins 40°C, et de préférence d'environ 50°C.

7. Machine de nettoyage pour du produit à traiter, notamment des textiles, pour la mise en oeuvre du procédé suivant la revendication 1, comportant un tambour rotatif (1) entraîné par un moteur et qui sert à recevoir le produit à traiter (4), caractérisée par le fait que l'enveloppe (8), qui entoure le tambour (1), a au moins d'un côté une porte bombée (7), dans laquelle un ventilateur (3) ainsi que des unités de chauffage et de refroidissement (2,5) sont montés sur la face intérieure, et que sont prévus des moyens (16,17, 19) pour faire circuler le mélange de gaz et d'air entre le tambour perforé (1) et les unités de chauffage et de refroidissement (2,5).

8. Machine de nettoyage suivant la revendication 7, caractérisée par le fait que le ventilateur (3) est disposé au milieu de la porte (7), que le tambour (1), à face latérale perforée et monté en porte à faux, comporte une ouverture de chargement qui est à l'opposé du ventilateur (3) et qu'un espace annulaire (17) est présent entre la face extérieure du tambour (1) et l'enveloppe (8) entourant ce tambour et que les unités de chauffage et de refroidissement (2,5) sont réalisées respectivement sous la forme de serpentins, entre lesquels existe une liaison de passage (19), qui communique avec l'espace annulaire (17) et qui s'étend en direction du côté arrière du ventilateur (3).

9. Machine de nettoyage suivant la revendication 7 ou 8, caractérisée par le fait que l'enveloppe (8) est réalisé de manière à être protégé contre un danger d'explosion.

10. Machine de nettoyage suivant l'une des revendications 7 à 9, caractérisée par le fait qu'une bague d'étanchéité élastique (40) est insérée entre l'enveloppe (8) et la porte (7) et que la porte (7) coopère avec plusieurs coins (32) pouvant être actionnés par voie pneumatique ou hydraulique, l'angle (a) des coins étant choisi suffisamment faible pour qu'il se produise un autoblocage.
